# EUROPÄISCHE PATENTSCHRIFT

(11) **EP 1 754 851 B1**
(45) Veröffentlichungstag und Bekanntmachung des Hinweises auf die Patenterteilung: **30.09.2015**
(21) Anmeldenummer: 06400027.6
(22) Anmeldetag: 04.08.2006
(51) Int. Cl.: E05D 15/10, E05D 15/58, E05D 15/526

(54) **Parallelschiebekippbeschlag für eine Tür oder ein Fenster sowie Tür oder Fenster mit Parallelschiebekippbeschlag**
Parallel sliding and tilting fitting for a dor or a window and door or window with such a fitting
Ferrure de basculement et de coulissement parallèle pour porte ou fenêtre et porte ou fenêtre avec une telle ferrure

(30) Priorität: 16.08.2005 DE 202005013427 U
(43) Veröffentlichungstag der Anmeldung: 21.02.2007
(73) Patentinhaber: Gretsch-Unitas GmbH Baubeschläge, 71254 Ditzingen (DE)
(72) Erfinder: Dieners, Udo, 71723 Grossbottwar (DE); Frank, Beisswenger, 71263 Weil der Stadt (DE); Gründler, Daniel, 71065 Sindelfingen (DE)
(74) Vertreter: DREISS Patentanwälte PartG mbB

(56) Entgegenhaltungen:
- EP-A- 0 098 364
- EP-A- 0 119 433
- EP-A- 0 799 960
- EP-A- 1 116 845
- DE-A1- 4 422 798
- DE-A1- 19 831 255
- FR-A- 2 443 552

## Beschreibung

Die Erfindung betrifft einen Parallelschiebekippbeschlag für einen in einem Flügelrahmen angeordneten Flügel einer Tür oder eines Fensters, mit einem Handgriff, mit einer Fehlbedienungssicherung und mit einer Zwangssteuerung zur Ausstellung des Flügels in eine Kipplage mittels des Handgriffs. Die Erfindung betrifft auch eine Tür oder ein Fenster mit einem Parallelschiebekippbeschlag. Fehlbedienungssicherungen sind in einer Vielzahl bekannt und dienen dazu, die Verschiebung einer Treibstange an einem Flügel dann zu blockieren, wenn der Flügel eine bestimmte Stellung eingenommen hat. So soll zum Beispiel bei einem gekippten Flügel die Verstellung der Treibstange für eine Überführung des Flügels in die Schwenklage verhindert werden, um ein Herausfallen des Flügels aus der Verankerung mit Sicherheit zu vermeiden. Ein gekippter Flügel kann also lediglich zurück in seine Schließstellung bewegt werden, und ein aufgeschwenkter Flügel kann ebenfalls lediglich in seine Schließstellung zurückverschwenkt werden. Diese Fehlbedienungssicherung greift direkt an der Treibstange an, insbesondere greift sie in eine Ausnehmung der Treibstange ein. Dabei befindet sich die Fehlbedienungssicherung in der Regel in unmittelbarer Nähe des Treibstangenantriebs, der üblicherweise ein Drehgriff ist.

Es sind auch Parallelschiebekipptüren und -fenster bekannt, die zum Öffnen zunächst gekippt und dann aus der Kippstellung in eine Parallelstellung zum Festrahmen verschwenkt werden, so dass sie parallel zu diesem verschoben werden können. Es hat sich gezeigt, dass aufgrund der ungewöhnlichen Bewegungsabläufe bei diesen Türen und Fenstern sich oft Bedienungsfehler ergeben, die dazu führen, dass der Beschlag beschädigt wird. Da zur Betätigung des Beschlages Drehgriffe mit relativ langen Hebeln verwendet werden, können sehr hohe Momente erzeugt werden, so dass bei einer Fehlbedienung eine Beschädigung des Beschlages sehr wahrscheinlich ist.

Aus der EP 1 116 845 A2 ist eine Fehlbedienungssicherung bekannt, deren Sperrklinke auf den Beschlag aufgesetzt ist und in der Beschlagebene ausschwenkt. Außerdem ist aus der DE 198 31 255 A1 eine Niveauschaltsperre für einen Tür- oder Fensterflügel bekannt, die die Funktion eines Flügelhebers und einer Fehlbedienungssperre einer Treibstange aufweist und mit einem verlagerbaren Entlastungselement versehen ist, das in geöffneter Stellung des Fensters eine erste Stellung für die Fehlbedienungsfunktion einnimmt und in geschlossener Stellung des Fensters eine zweite Stellung für die Flügelhebefunktion aufweist. Dabei steuert das Entlastungselement ein Sperrglied, das mindestens zwei, in Längsrichtung der Treibstange mit Abstand zueinander liegende Sperrvorsprünge aufweist, von denen mindestens einer die Fehlbedienungssperrfunktion ausübt.

Aus der EP 0 098 364 A2 ist ein Parallelschiebekippbeschlag mit einem Drei-Stellungs-Getriebe und einem Zusatz-Getriebe für eine Tür oder eines Fensters bekannt, welcher eine Zwangssteuerung zur Ausstellung des Flügels in eine Kipplage und eine Fehlbedienungssicherung aufweist, wobei die Fehlbedienungssicherung in der Parallelabstelllage ein Drehen des Handgriffs des Drei-Stellungs-Getriebes verhindert.

Der Erfindung liegt daher die Aufgabe zugrunde, einen alternativen Beschlag bereitzustellen, mit dem an einer Parallelschiebekipptür bzw. einem Parallelschiebekippfenster Bedienungsfehler verhindert werden können.

Diese Aufgabe wird erfindungsgemäß mit Parallelschiebekippbeschlag gelöst, der die Merkmale des Anspruchs 1 aufweist. Die Aufgabe wird auch mit einer Tür oder einem Fenster gemäß Anspruch 6 gelöst.

Der in der Tür oder dem Fenster vorgesehene Beschlag sieht vor, dass er als Parallelschiebekippbeschlag mit einer Fehlbedienungssicherung bestückt wird. Bei Parallelschiebekipptüren muss auf jeden Fall sichergestellt werden, dass diese beim Schließen aus der parallel verfahrenen Stellung in einer bestimmten Reihenfolge bedient werden, indem nämlich der Flügel parallel zurückgefahren wird, bis der untere, waagerechte Holm des Flügels zurückverschwenkt und am Festrahmen verriegelt wird. Erst dann soll der Flügel aus seiner Kippstellung in seine Schließstellung verschwenkt werden können. Die aufgekippte, jedoch nicht verschobene Stellung des Flügels wird durch die Fehlbedienungssicherung erfasst, die die Treibstange erst dann verriegelt, wenn der Flügel in die Parallellage verbracht ist, das heißt teilweise oder vollständig vom Festrahmen entfernt wurde, so dass er verschoben werden kann. Der wesentliche Vorteil dieses erfindungsgemäßen Beschlages besteht darin, dass keine Fehlbedienung mehr möglich ist, so dass der Beschlag nicht mehr beschädigt werden kann. Sowohl die Kippbewegung des Flügels als auch die Entriegelung des Flügels in die parallel ausgestellte Lage erfolgt mittels des Drehgriffs. Die Fehlbedienungssicherung verhindert, dass der Drehgriff in eine falsche Richtung gedreht wird und dadurch der Flügel in eine unerwünschte Lage kommt und dadurch der Beschlag beschädigt wird.

Mit Vorzug ist die Fehlbedienungssicherung als nachrüstbares Bauteil ausgebildet. Auf diese Weise können bestehende Beschläge nachgerüstet werden, insbesondere kann in einem Reparaturfall, wenn eine gewaltsame Fehlbedienung stattgefunden hat und der Beschlag beschädigt worden ist, dieser Beschlag erneuert oder repariert und mit der Fehlbedienungssicherung ausgestattet werden, so dass eine weitere Fehlbedienung und Beschädigung ausgeschlossen wird.

Bei einem bevorzugten Ausführungsbeispiel weist die Fehlbedienungssicherung ein Gehäuse auf, wobei das Gehäuse an einer Stirnseite mit einer Einhängenase und die gegenüberliegende Stirnseite mit einer Schraubplatte versehen ist. Eine derartige Fehlbedienungssicherung kann mit wenig Aufwand an der Stulpschiene befestigt werden, indem sie von außen eingehängt und mit einer einzigen Schraube fixiert wird. Dies kann ohne Demontage der Stulpschiene bzw. des gesamten Beschlages erfolgen und ein nachträglicher Einbau wird dadurch ebenfalls erleichtert. Vorteilhaft ist der Beschlag so ausgestaltet, dass er für Flügel aus Holz, Kunststoff und/oder Metall, insbesondere aus Aluminium geeignet ist. An diesem Beschlag können unabhängig vom Material des Rahmens des Flügels Fehlbedienungssicherungen angebracht werden.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen dargestellt ist.

In der Zeichnung zeigen:
- Figur 1: eine Vorderansicht sowie eine Seitenansicht einer Parallelschiebekipptür mit geschlossenem Flügel;
- Figur 2: die Tür gemäß Figur 1 mit gekipptem Flügel;
- Figur 3: die Tür gemäß Figur 1 mit parallel verschobenem Flügel;
- Figur 4: ein Ausschnitt des Beschlags der linken unteren Ecke des Flügels mit in Kippstellung sich befindendem Drehgriff;
- Figur 5: eine vergrößerte Wiedergabe des Ausschnitts V gemäß Figur 4, die Fehlbedienungssicherung in Offenstellung zeigend;
- Figur 6: die Ansicht des Beschlages gemäß Figur 4 mit in Schiebestellung sich befindendem Handgriff; und
- Figur 7: eine vergrößerte Wiedergabe des Ausschnitts VII gemäß Figur 6, die Fehlbedienungssicherung in Sperrstellung zeigend.

Die Figur 1 zeigt eine insgesamt mit 10 bezeichnete Parallelschiebekipptür, die einen Festrahmen 12 sowie einen Flügel 14 aufweist, der einen Flügelrahmen 16 mit zwei vertikalen Holmen 18 und 20 und zwei horizontalen Holmen 22 und 24 besitzt. Die horizontalen Holme 22 und 24 sind über Lenker 26 und 28 mit dem Festrahmen 12 verbunden.

Die Bedienung der Tür 10 erfolgt über einen Drehgriff 64, dessen Handgriff 30 in der Figur 1 vertikal nach oben steht und seine Schließstellung einnimmt. Selbstverständlich kann der Handgriff 30 auch andere Stellungen für die Schließstellung einnehmen, z.B. vertikal nach unten abragen.

Soll die Tür 10 geöffnet, das heißt der Flügel 14 gekippt werden, so dass der Flügel 14 seine Kippstellung, die in der Figur 2 dargestellt ist, einnimmt, dann wird der Handgriff 30 um 90° in Richtung des Uhrzeigersinns (Pfeil 66, Figur 4) in die waagerechte Stellung verschwenkt. Über eine Zwangssteuerung wird hierzu der obere horizontale Holm 22 des Flügels 14 mittels der Lenker 26 ausgestellt, so dass der Flügel 14 die in der Figur 2 rechts dargestellte Lage einnimmt. Dabei befindet sich der untere horizontale Holm 24 nach wie vor am Festrahmen 12. In dieser Position kann der Flügel 14 nicht verschoben aber wieder zurück in die Schließlage gekippt werden, indem der Handgriff 30 entgegen des Pfeils 66 bewegt wird.

Wird der Handgriff 30 weiter in Richtung des Uhrzeigersinns zum Beispiel um 30° verschwenkt (Pfeil 68, Figur 6), dann wird der untere horizontale Holm 24 vom Festrahmen 12 entriegelt und der untere Teil des Flügels 14 über die Lenker 28 ausgestellt, was in der Figur 3 dargestellt ist. Der Flügel 14 kann dann in Richtung des Doppelpfeils 32 parallel zum Festrahmen 12 verschoben werden. Der Handgriff 30 schwenkt nach dem Entriegeln zurück in die in den Figuren 4 und 6 dargestellte Lage. Eine Treibstange 46 kann in Richtung des Doppelpfeils 50 bewegt werden.

Um zu verhindern, dass der Flügel 14 in der in der Figur 3 gezeigten Position mit seinem oberen horizontalen Holm 22 in Richtung auf den Festrahmen 12 verschwenkt wird, besitzt die Tür 10 einen Beschlag 34, der mit einer Fehlbedienungssicherung 36 versehen ist. Diese Fehlbedienungssicherung 36 ist an einer am Flügelrahmen 16 montierten Stulpschiene 38 befestigt, was aus den Figuren 4 und 6 erkennbar ist. Dabei besitzt die Fehlbedienungssicherung 36 gemäß den Figuren 5 und 7, die vergrößerte Wiedergaben der Ausschnitte V und VII darstellen, ein Gehäuse 40 aus welchem eine Sperrklinke 42 und ein Betätigungsglied 44 herausragen, wobei das Betätigungsglied 44 so weit abragt, dass es bei geschlossener Tür 10 und bei lediglich gekipptem Flügel 14 (siehe Figur 2) am unteren Holm des Festrahmens 12 oder an einem an diesem Holm befestigtem Bauteil anschlägt. Dadurch wird die Sperrklinke 42, wie in Figur 5 gezeigt, in das Gehäuse 40 eingezogen, so dass eine Treibstange 46 parallel zur Stulpschiene 38 bewegt werden kann.

Wird der Flügel 14 wie in der Figur 3 dargestellt, parallel abgestellt, das heißt wird der untere horizontale Holm 24 des Flügels 14 vom Festrahmen 12 entfernt, dann nimmt das Betätigungsglied 44 seine ausgestellte Lage ein und die Sperrklinke 42 fährt aus, was in der Figur 7 gezeigt ist. Dabei greift die Sperrklinke 42 in eine Ausnehmung 48 der Treibstange 46 ein, wodurch eine Verschiebung der Treibstange 46 in Richtung des Pfeils 70 verhindert wird. Eine Verschiebung der Treibstange 46 in Richtung des Pfeils 70 ist äquivalent zu einer Verschwenkung des Handgriffs 30 entgegen der Richtung des Pfeils 66, was wiederum äquivalent zu einer Rückkippbewegung des Flügels 14 wäre. Dies bedeutet aber, dass der Handgriff 30 lediglich in Richtung des Uhrzeigersinns (Pfeil 68, Figur 6) verschwenkt werden kann, wodurch der untere waagerechte Holm des Flügels 14 vom Festrahmen 12 entriegelt wird. Der Flügel 14 kann also nur in Richtung des Doppelpfeils 32 parallel zum Festrahmen 12 verschoben werden und ein Verschwenken des oberen horizontalen Holms 22 in Richtung auf den Festrahmen 12 wird verhindert, da sich der Handgriff 30 nicht entgegen der Richtung des Uhrzeigersinns verschwenken lässt. Erst wenn der untere horizontale Holm 24 wieder am Festrahmen 12 verriegelt ist, was in der Figur 2 dargestellt ist, kann der obere horizontale Holm 22 des Flügels 14 zurück gekippt werden, da die Fehlbedienungssicherung 36 die die Treibstange 46 entsperrende Lage einnimmt, indem die Sperrklinke 42 ins Gehäuse 40 eingezogen ist.

Aus den Figuren 5 und 7 ist weiterhin erkennbar, dass das Gehäuse 40 eine Einhängenase 52 aufweist, die beim Einsetzen des Gehäuses 40 in eine Ausnehmung 54 in der Stulpschiene 38 einen Abschnitt 56 der Stulpschiene 38 hintergreift, so dass die eine Stirnseite 58 des Gehäuses 40 an der Stulpschiene 38 durch Einhängen festgelegt ist. Die andere, gegenüberliegende Stirnseite 60 weist eine Schraubplatte 62 auf, über welche das Gehäuse 40 mittels einer einzigen Schraube an der Stulpschiene 38 festgeschraubt werden kann. Die Fehlbedienungssicherung 36 kann also nachträglich am Beschlag 34 montiert werden und stellt somit auch ein Nachrüstbauteil dar.

Mit dem erfindungsgemäßen Beschlag 34 wird also verhindert, dass dieser bei einer Parallelschiebekipptür 10 fehlerhaft bedient und dadurch beschädigt wird.

## Patentansprüche

1. Parallelschiebekippbeschlag (34) für einen Flügel (14) einer Tür (10) oder eines Fensters, mit einem Handgriff (30), mit einer Fehlbedienungssicherung (36) und mit einer Zwangssteuerung zur Ausstellung des Flügels (14) in eine Kipplage mittels des Handgriffs (30), wobei die Fehlbedienungssicherung (36) am unteren Abschnitt des Holmes (24) des Flügelrahmens (16) anordenbar ist und eine an einer Treibstange (46) des Beschlags (34) angreifende Sperrklinke (42) und ein am Festrahmen (12) angreifendes Betätigungsglied (44) aufweist, wobei die Bedienung der Tür (10) mittels des Handgriffes (30) erfolgt, der zum Kippen des Flügels (14) verschwenkbar ist und aus dieser Schwenkstellung zurück oder zur Abstellung des Flügels (14) in seine Parallellage weiter verschwenkbar ist und wobei bei parallel abgestelltem Flügel (14) das Betätigungsglied (44) seine ausgestellte Lage einnimmt und die Sperrklinke (42) ausfährt und in eine Ausnehmung (48) der Treibstange (46) einfährt, wodurch eine Rückdrehung des Handgriffs (30) verhindert wird.

2. Parallelschiebekippbeschlag (34) nach Anspruch 1, **dadurch gekennzeichnet, dass** die Fehlbedienungssicherung (36) als nachrüstbares Bauteil ausgebildet ist.

3. Parallelschiebekippbeschlag (34) nach einem der vorhergehenden Ansprüche, **dadurch gekennzeichnet, dass** die Fehlbedienungssicherung (36) ein Gehäuse (40) aufweist und dass das Gehäuse (40) an einer Stirnseite (58) mit einer Einhängenase (52) und die gegenüberliegende Stirnseite (60) mit einer Schraubplatte (62) versehen ist.

4. Parallelschiebekippbeschlag (34) nach Anspruch 3, **dadurch gekennzeichnet, dass** die Fehlbedienungssicherung (36) in die Stulpschiene (38) einhängbar und mit einer einzigen Schraube befestigbar ist.

5. Parallelschiebekippbeschlag (34) nach einem der vorhergehenden Ansprüche, **dadurch gekennzeichnet, dass** der Parallelschiebekippbeschlag (34) für Flügel (14) aus Holz, Kunststoff und/oder Metall geeignet ist.

6. Tür (10) oder Fenster, mit einem in einem Flügelrahmen (16) angeordneten Flügel (14) und mit einem Parallelschiebekippbeschlag (34) nach einem der vorhergehenden Ansprüche.

## Claims

1. A parallel sliding and tilting fitting (34) for a wing (14) of a door (10) or window, having a handle (30), a safety device to deter incorrect operation (36), and a forced control unit for pulling out the wing (14) into a tilted position using the handle (30), where the safety device to deter incorrect operation (36) may be arranged on the lower segment of the bar (24) of the wing frame (16), and it has a safety catch (42) that engages with a drive rod (46) of the fitting (34) and an activation element (44) that engages with the fixed frame (12), whereby the door (10) is operated using the handle (30), which may be swiveled to tilt the wing (14) and from this swiveled position may be either swiveled back or further swiveled to place the wing (14) in its parallel position, and whereby with the wing (14) in the parallel position the activation element (44) adopts its extended position and the safety catch (42) is extended and enters into a recess (48) in the drive rod (46), thus preventing the handle (30) from rotating back.

2. The parallel sliding and tilting fitting (34) as recited in Claim 1, **characterized in that** the safety device to deter incorrect operation (36) is configured as an upgradable component.

3. The parallel sliding and tilting fitting (34) as recited in any of the preceding claims, **characterized in that** the safety device to deter incorrect operation (36) has a housing (40), and that the housing (40) on its end face (58) is provided with a suspension lug (52) and the opposite end face (60) is provided with a screw plate (62).

4. The parallel sliding and tilting fitting (34) as recited in Claim 3, **characterized in that** the safety device to deter incorrect operation (36) may be mounted in the faceplate rail (38) and may be attached using a single screw.

5. The parallel sliding and tilting fitting (34) as recited in any of the preceding claims, **characterized in that** the parallel sliding and tilting fitting (34) is suited for vanes (14) made of wood, plastic, and/or metal.

6. A door (10) or window, having a vane (14) that is arranged within a vane frame (16) and having a parallel sliding and tilting fitting (34) as recited in any of the preceding claims.

## Revendications

1. Ferrure de coulissement parallèle et de basculement (34) pour un battant (14) d'une porte (10) ou d'une fenêtre, ayant une poignée (30), une sécurité (36) à l'encontre d'une mauvaise manipulation et une commande forcée pour mettre le battant (14) dans une position inclinée par l'intermédiaire de la poignée (30), dans laquelle la sécurité (36) à l'encontre d'une mauvaise manipulation peut être agencée au niveau de la partie inférieure du longeron (24) du châssis de battant (16), et présentant un cliquet (42) en prise avec une crémone (46) de la ferrure (34) et un dispositif d'actionnement (44) en prise sur le cadre fixe (12), dans laquelle la manipulation de la porte (10) a lieu par l'intermédiaire de la poignée (30), qui peut être basculée pour incliner le battant (14), et en retour hors de cette position basculée, ou qui peut être basculée plus loin dans sa position parallèle pour arrêter le battant (14), et dans laquelle en ayant le battant (14) arrêté et parallèle, le dispositif d'actionnement (44) occupe sa position exposée, et le cliquet (42) sort et pénètre dans un évidement (48) de la crémone (46), de telle sorte qu'une rotation de la poignée (30) dans le sens inverse est empêchée.

2. Ferrure de coulissement parallèle et de basculement (34) selon la revendication 1, **caractérisée en ce que** la sécurité (36) à l'encontre d'une mauvaise manipulation est conçue sous la forme d'un composant complémentaire.

3. Ferrure de coulissement parallèle et de basculement (34) selon l'une quelconque des revendications précédentes, **caractérisée en ce que** la sécurité (36) à l'encontre d'une mauvaise manipulation comporte un boîtier (40), et **en ce que** le boîtier (40) est muni d'un tenon d'accrochage (52) sur une face d'extrémité (58), et d'une platine à visser (62) sur la face d'extrémité opposée (60).

4. Ferrure de coulissement parallèle et de basculement (34) selon la revendication 3, **caractérisée en ce que** la sécurité (36) à l'encontre d'une mauvaise manipulation peut être accrochée dans la têtière (38), et peut être fixée à l'aide d'une seule vis.

5. Ferrure de coulissement parallèle et de basculement (34) selon l'une quelconque des revendications précédentes, **caractérisée en ce que** la ferrure de coulissement parallèle et de basculement (34) est appropriée pour des battants (14) en bois, en matière plastique et/ou en métal.

6. Porte (10) ou fenêtre, ayant un battant (14) agencé dans un châssis de battant (16), et une ferrure de coulissement parallèle et de basculement (34) selon l'une quelconque des revendications précédentes.
